# EUROPÄISCHE PATENTSCHRIFT

(11) **EP 1 518 819 B1**
(45) Veröffentlichungstag und Bekanntmachung des Hinweises auf die Patenterteilung: **11.05.2011**
(21) Anmeldenummer: 04020681.5
(22) Anmeldetag: 31.08.2004
(51) Int. Cl.: B66F 9/20, G05G 9/047

(54) **Multifunktionshebel und Bedieneinheit für ein Flurförderzeug**
Multifunction lever and operating unit for an industrial truck
Manette à fonctions multiples et unité de commande pour chariot de manutention

(30) Priorität: 23.09.2003 DE 10344029
(43) Veröffentlichungstag der Anmeldung: 30.03.2005
(73) Patentinhaber: STILL GmbH, 22113 Hamburg (DE)
(72) Erfinder: Szymanski, Marek, 24306 Kleinmeisdorf Gemeinde Bösdorf (DE); Tiedemann, Roland, Dr., 22927 Grosshansdorf (DE)
(74) Vertreter: Geirhos, Johann

(56) Entgegenhaltungen:
- EP-A- 0 363 739
- DE-U- 29 502 639
- DE-U- 29 809 842
- GB-A- 2 325 211
- US-A- 4 755 100
- US-A- 6 152 676

## Beschreibung

Die Erfindung betrifft ein Flurförderzeug mit einem Multifunktionshebel, wobei der Multifunktionshebel ein Griffelement, das bewegbar an einem Grundkörper gelagert ist, sowie einen Sensor zum Erfassen der Bewegungen des Griffelements relativ zu dem Grundkörper aufweist. Ebenfalls betrifft die Erfindung eine Bedieneinheit für ein Flurförderzeug, wobei die Bedieneinheit einen Multifunktionshebel mit einem ersten Griffelement aufweist, das bewegbar an einem Grundkörper gelagert ist.

Ein Flurförderzeug gemäβ dem Oberbegriff des Anspruchs 1 aus der GB 2 325 211 A bekannt.

Ein ähnlicher Multifunktionshebel, der für den Einsatz in einem Flugzeug vorgesehen ist, ist in der EP 0 363 739 A1 beschrieben.

Üblicherweise sind zum Bedienen der zahlreichen Funktionen eines Flurförderzeugs durch die Bedienperson entweder mehrere Einzelhebel oder ein Multifunktionshebel vorgesehen. Multifunktionshebel des Standes der Technik weisen in der Regel einen Handgriff auf, der um eine Querachse und um eine Längsachse des Flurförderzeugs geneigt werden kann. Zusätzlich sind an dem Handgriff noch mehrere mit den Fingern betätigbare Schalter angeordnet. Bei den Funktionen, die mit einem Multifunktionshebel gesteuert werden können, handelt es sich in der Regel um das vertikale Bewegen eines Lastaufnahmemittels, das Neigen des Lastaufnahmemittels und das seitliche Verschieben des Lastaufnahmemittels. Zusätzlich kann mit manchen Multifunktionshebeln auch die Fahrtrichtung des Flurförderzeugs vorgegeben werden.

Bekannte Multifunktionshebel und Bedieneinheiten haben den Nachteil, dass die Bewegungsrichtungen des Handgriffs des Multifunktionshebels oder der daran angeordneten Bedienelemente häufig nicht sinnfällig den zu steuernden Funktionen des Flurförderzeugs entsprechen. Dies erschwert insbesondere für ungeübte Fahrer das Bedienen des Flurförderzeugs und begünstigt Fehlbedienungen.

Der Erfindung liegt daher die Aufgabe zu Grunde, ein Flurförderzeug mit einem Multifunktionshebel zur Verfügung zu stellen, bei denen die Mehrzahl der Funktionen des Flurförderzeugs sinnfällig betätigt werden können.

Diese Aufgabe wird dadurch gelöst, dass das Griffelement relativ zu dem Grundkörper rotatorisch um mindestens zwei Koordinatenachsen und translatorisch in Richtung mindestens einer Koordinatenachse bewegbar ist, wobei bei einer translatorischen Bewegung des Griffelements in Richtung der vertikalen Koordinatenachse ein Signal für die vertikale Bewegung eines Lastaufnahmemittels erzeugt wird. Das Griffelement kann damit in verschiedene Richtungen rotatorisch und translatorisch bewegt werden. Dabei ist jeder rotatorischen und jeder translatorischen Bewegung des Griffelements eine bestimmte Funktion des Flurförderzeugs zugeordnet. Der in dem Multifunktionshebel enthaltene Sensor erfasst die Bewegung des Griffelements und erzeugt ein entsprechendes Steuersignal. Grundsätzlich ist es möglich, das Griffelement translatorisch und/oder rotatorisch gleichzeitig in mehrere Richtung zu bewegen, um gleichzeitig verschiedene Funktionen des Flurförderzeugs ansteuern zu können. Um die Betriebssicherheit des Flurförderzeugs jederzeit zu gewährleisten, ist es möglich die gleichzeitige Bedienbarkeit durch mechanische und/oder elektronische Mittel zumindest teilweise zu verhindern. Durch eine vertikale Bewegung des Griffelements kann sinnfällig eine vertikale Bewegung des Lastaufnahmemittels gesteuert werden.

Zweckmäßigerweise ist das Griffelement relativ zu dem Grundkörper rotatorisch um drei Koordinatenachsen bewegbar. Eine rotatorische Bewegung des Griffelements ist damit um eine Querachse des Flurförderzeug, um eine Längsachse des Flurförderzeugs und um eine vertikale Achse möglich.

Darüber hinaus ist das Griffelement relativ zu dem Grundkörper translatorisch in Richtungen mindestens zweier Koordinatenachsen, vorzugsweise in Richtung dreier Koordinatenachsen bewegbar. Das Griffelement kann dann translatorisch in Richtung einer Längsachse des Flurförderzeugs, in Richtung einer Querachse des Flurförderzeugs und in Richtung einer vertikalen Achse bewegt werden.

Hierbei ist es zweckmäßig, wenn die Koordinatenachsen einem rechtwinkligen Koordinatensystem angehören. Die genannte Längsachse, Querachse und vertikale Achse stehen dabei jeweils senkrecht aufeinander.

Mit besonderem Vorteil ist der Grundkörper Teil einer Armlehne des Flurförderzeugs. Der Multifunktionshebel ist dadurch in eine im Bereich eines Fahrersitzes angeordnete Armlehne integriert. Das Griffelement kann dann von der Bedienperson relativ zu dem Grundkörper bewegt werden, während der Arm der Bedienperson auf der Armlehne abgestützt ist.

Ebenso vorteilhaft ist es, wenn der Sensor derart ausgeführt ist, dass bei einer translatorischen Bewegung des Griffelements in Richtung der sich in Querrichtung des Flurförderzeugs erstreckenden Koordinatenachse ein Signal für das seitliche Verschieben eines Lastaufnahmemittels erzeugt wird. Durch horizontales Bewegen des Griffelements in Querrichtung des Flurförderzeugs kann damit sinnfällig ein horizontales Verschieben des Lastaufnahmemittels, ebenfalls in Querrichtung des Flurförderzeugs gesteuert werden. Das horizontale Verschieben des Lastaufnahmemittels erfolgt mittels eines sogenannten Seitenschiebers relativ zu einem Hubgerüst.

Weiter ist der Sensor derart ausgeführt, dass bei einer rotatorischen Bewegung des Griffelements um die sich in Querrichtung des Flurförderzeugs erstreckende Koordinatenachse ein Signal für das Neigen eines Lastaufnahmemittels erzeugt wird. Ein Neigen des Griffelements um eine Querachse des Flurförderzeugs bewirkt damit sinnfällig ein Neigen des Lastaufnahmemittels, ebenfalls um eine Querachse des Flurförderzeugs. Das Neigen des Lastaufnahmemittels erfolgt, abhängig vom Typ des Flurförderzeugs, entweder relativ zu dem Hubgerüst oder gemeinsam mit dem Hubgerüst relativ zu einem Rahmen des Flurförderzeugs.

Vorteilhaft ist es weiterhin, wenn der Sensor derart ausgeführt ist, dass bei einer rotatorischen Bewegung des Griffelements um die sich in Längsrichtung des Flurförderzeugs erstreckende Koordinatenachse ein Signal für das Drehen eines Lastaufnahmemittels um eine im Wesentlichen in Längsrichtung des Flurförderzeugs ausgerichtete Achse erzeugt wird. Ein Drehen um eine Längsrichtung des Flurförderzeugs ist beispielsweise bei als Ballen- oder Fassklammer ausgeführten Lastaufnahmemitteln möglich.

Weitere Vorteile ergeben sich, wenn der Sensor derart ausgeführt ist, dass bei einer rotatorischen Bewegung des Griffelements um die vertikale Koordinatenachse ein Signal für das Öffnen oder Schließen einer Lasthaltevorrichtung erzeugt wird. Eine Lasthaltevorrichtung ist bei bestimmten Typen von Lastaufnahmemitteln, wie z.B. Ballen- oder Fassklammem vorgesehen.

Ein besonderer Vorteil ergibt sich, wenn der Sensor derart ausgeführt ist, dass bei einer translatorischen Bewegung des Griffelements in Richtung der sich in Längsrichtung des Flurförderzeugs erstreckenden Koordinatenachse ein Signal zum Bestimmen der Fahrtrichtung des Flurförderzeugs erzeugt wird. Durch translatorisches Bewegen des Griffelements in Flurförderzeuglängsrichtung kann damit in sinnfälliger Weise die Fahrtrichtung des Flurförderzeugs zwischen Vorwärtsfahrt und Rückwärtsfahrt umgeschaltet werden.

Weiter ist es zweckmäßig, wenn neben dem Multifunktionshebel ein weiterer Bedienhebel mit einem zweiten Griffelement angeordnet ist, welches in Längsrichtung des Flurförderzeugs bewegbar ist und dem ein Signalgeber zum Bestimmen der Fahrtrichtung des Flurförderzeugs zugeordnet ist. Der Bedienhebel mit dem zweiten Griffelement ist damit unabhängig von dem Multifunktionshebel betätigbar und dient ausschließlich zum Bestimmen der Fahrtrichtung des Flurförderzeugs. Das zweite Griffelement kann dabei entweder rotatorisch um eine Querachse des Flurförderzeugs oder translatorisch in Längsrichtung des Flurförderzeugs bewegbar sein, um eine sinnfällige Betätigung des Griffelements in Richtung der gewünschten Fahrtrichtung zu ermöglichen.

Die oben beschriebenen Zuordnungen der Funktionen des Flurförderzeugs zu den Bewegungsrichtungen des Griffelements ist insbesondere bei Flurförderzeugen sinnfällig, bei denen der Fahrersitz in Längsrichtung des Flurförderzeugs ausgerichtet ist und das Lastaufnahmemittel vor dem Fahrersitz angeordnet ist. Dies ist insbesondere bei Gegengewichtsgabelstaplern der Fall. Bei Flurförderzeugen mit in Querrichtung ausgerichtetem Fahrerplatz kann eine entsprechende sinnfällige Zuordnung gefunden werden.

Fehlbedienungen können weitgehend verhindert werden, wenn das zweite Griffelement ausschließlich in Längsrichtung des Flurförderzeugs oder ausschließlich um eine Querachse des Flurförderzeugs bewegbar ist.

Wenn das zweite Griffelement unmittelbar neben dem ersten Griffelement angeordnet ist, derart, dass beide Griffelemente mit unveränderter Armhaltung durch eine Bedienperson betätigbar sind, ist ein besonders schnelles Umgreifen zwischen dem ersten und zweiten Griffelement, oder sogar ein gleichzeitiges Betätigen möglich.

Weitere Vorteile und Einzelheiten der Erfindung werden anhand der in den schematischen Figuren dargestellten Ausführungsbeispiele näher erläutert. Dabei zeigt
- Figur 1: ein als Gabelstapler ausgeführtes Flurförderzeug,
- Figur 2: einen erfindungsgemäßen Multifunktionshebel,
- Figur 3: eine erfindungsgemäße Bedieneinheit.

Figur 1 zeigt ein als Gabelstapler ausgeführtes Flurförderzeug in schematischer Darstellung. Zu erkennen sind ein Fahrzeugrahmen 1, ein in Fahrzeuglängsrichtung ausgerichteter Fahrersitz 2, ein vor dem Fahrersitz 2 angeordnetes Hubgerüst 3 und ein entlang des Hubgerüsts vertikal bewegbares Lastaufnahmemittel 4. Dem Fahrersitz zugeordnet ist eine Bedieneinheit 5 für verschiedene Funktionen des Flurförderzeugs, insbesondere des Lastaufnahmemittels 4. Die den Funktionen des Flurförderzeugs zugeordneten Bewegungsrichtungen werden im Folgenden anhand des eingezeichneten rechtwinkligen Koordinatensystems beschrieben. Dabei entspricht die Koordinatenachse x der Längsrichtung des Flurförderzeugs, die Koordinatenachse y der Querrichtung des Flurförderzeugs und die Koordinatenachse z einer vertikalen Richtung.

In Figur 2 ist ein erfindungsgemäßer Mulifunktionshebel dargestellt. Ein Grundkörper 10 des Multifunktionshebels ist Bestandteil einer dem Fahrersitz 2 zugeordneten Armlehne 11. Ein Griffelement 12 des Multifunktionshebel kann relativ zu dem Grundkörper 10 in Richtung aller drei Koordinatenachsen x, y, z und rotatorisch ebenfalls um alle drei Koordinatenachsen x, y, z bewegt werden. Das Koordinatensystem des Multifunktionshebels entspricht dabei zumindest annähernd dem Koordinatensystem des Flurförderzeugs gemäß Fig. 1.

Den verschiedenen Bewegungsrichtungen des Griffelements 12 sind dabei folgende Funktionen des Flurförderzeugs zugeordnet:
- Bewegen des Griffelements 12 in z-Richtung: Heben oder Senken des Lastaufnahmemittels 4 in z-Richtung;
- Drehen des Griffelements 12 um die y-Achse: Neigen des Lastaufnahmemittels 4 oder des Hubgerüsts 3 um die y-Achse;
- Drehen des Griffelements 12 um die x-Achse: Drehen eines beispielsweise als Rollenklammer ausgeführten Lastaufnahmemittels 4 um die x-Achse;
- Bewegen des Griffelements in y-Richtung: Verschieben des Lastaufnahmemittels 4 in y-Richtung;
- Drehen des Griffelements 12 um die z-Achse: Öffnen oder Schließen eines beispielsweise als Rollenklammer ausgeführten Lastaufnahmemittels;
- Bewegen des Griffelements 12 in x-Richtung: Festlegen der Fahrtrichtung des Flurförderzeugs in Vorwärts- bzw. Rückwärtsrichtung.

Bei anderen Ausführungen und Ausstattungen des Flurförderzeugs können den Bewegungen des Griffelements 12 weitere oder andere Funktionen zugeordnet werden. Darüber hinaus kann das Griffelement beliebig, beispielsweise nach ergonomischen Gesichtspunkten geformt sein.

In Figur 3 ist eine erfindungsgemäße Bedieneinheit mit einem Multifunktionshebel, entsprechend dem in Fig. 1 dargestellten und einem weiteren Bedienhebel 13 zum festlegen der Fahrtrichtung des Flurförderzeugs. Im Unterschied zu der Anordnung gemäß Fig. 1 kann die Fahrtrichtung dann nicht durch Bewegen des Griffelements 12 des Multifunktionshebels gesteuert werden. Zur Bedienung des Flurförderzeugs ist damit ein erstes Griffelement 12 an dem Multifunktionshebel und ein zweites Griffelement 14 an dem Bedienhebel 13 für die Fahrtrichtung vorgesehen. Das zweite Griffelement 14 kann ausgehend von der dargestellten Neutralstellung um die Querachse y des Flurförderzeugs nach vorne oder nach hinten geschwenkt werden, wodurch der Fahrantrieb des Flurförderzeugs auf Vorwärtsfahrt bzw. auf Rückwärtsfahrt geschaltet wird. Die Anordnung des Bedienhebels 13 direkt neben dem Multifunktionshebel erweist sich als ergonomisch günstig, da dadurch ein schnelles Umgreifen ermöglicht wird.

## Patentansprüche

1. Flurförderzeug mit einem Multifunktionshebel, wobei der Multifunktionshebel ein Griffelement (12), das bewegbar an einem Grundkörper (10) gelagert ist, sowie einen Sensor zum Erfassen der Bewegungen des Griffelements (12) relativ zu dem Grundkörper (10) aufweist, **dadurch gekennzeichnet, dass** das Griffelement (12) relativ zu dem Grundkörper (10) rotatorisch um mindestens zwei Koordinatenachsen und translatorisch in Richtung mindestens einer Koordinatenachse bewegbar ist und dass der Sensor derart ausgeführt ist, dass bei einer translatorischen Bewegung des Griffelements (12) in Richtung der vertikalen Koordinatenachse (z) ein Signal für die vertikale Bewegung eines Lastaufnahmemittels (4) erzeugt wird.

2. Flurförderzeug nach Anspruch 1, **dadurch gekennzeichnet, dass** das Griffelement (12) relativ zu dem Grundkörper (10) rotatorisch um drei Koordinatenachsen bewegbar ist.

3. Flurtörderzeug nach Anspruch 1 oder 2, **dadurch gekennzeichnet, dass** das Griffelement (12) relativ zu dem Grundkörper (10) translatorisch in Richtungen mindestens zweier Koordinatenachsen, vorzugsweise in Richtung dreier Koordinatenachsen bewegbar ist.

4. Flurförderzeug nach einem der Ansprüche 1 bis 3, **dadurch gekennzeichnet, dass** die Koordinatenachsen einem rechtwinkligen Koordinatensystem angehören.

5. Flurförderzeug nach einem der Ansprüche 1 bis 4, **dadurch gekennzeichnet, dass** der Grundkörper (10) Teil einer Armlehne (11) des Flurförderzeugs ist.

6. Flurförderzeug nach einem der Ansprüche 1 bis 5, **dadurch gekennzeichnet, dass** der Sensor derart ausgeführt ist, dass bei einer translatorischen Bewegung des Griffelements (12) in Richtung der sich in Querrichtung des Flurförderzeugs erstreckenden Koordinatenachse (y) ein Signal für das seitliche Verschieben eines Lastaufnahmemittels (4) erzeugt wird.

7. Flurförderzeug nach einem der Ansprüche 1 bis 6, **dadurch gekennzeichnet, dass** der Sensor derart ausgeführt ist, dass bei einer rotatorischen Bewegung des Griffelements (12) um die sich in Querrichtung des Flurförderzeugs erstreckende Koordinatenachse (y) ein Signal für das Neigen eines Lastaufnahmemittels (4) erzeugt wird.

8. Flurförderzeug nach einem der Ansprüche 1 bis 7, **dadurch gekennzeichnet, dass** der Sensor derart ausgeführt ist, dass bei einer rotatorischen Bewegung des Griffelements (12) um die sich in Längsrichtung des Flurförderzeugs erstreckende Koordinatenachse (x) ein Signal für das Drehen eines Lastaufnahmemittels (4) um eine im Wesentlichen in Längsrichtung des Flurförderzeugs ausgerichtete Achse erzeugt wird.

9. Flurförderzeug nach einem der Ansprüche 1 bis 8, **dadurch gekennzeichnet, dass** der Sensor derart ausgeführt ist, dass bei einer rotatorischen Bewegung des Griffelements (12) um die vertikale Koordinatenachse (z) ein Signal für das Öffnen oder Schließen einer Lasthaltevorrichtung erzeugt wird.

10. Flurförderzeug nach einem der Ansprüche 1 bis 9, **dadurch gekennzeichnet, dass** der Sensor derart ausgeführt ist, dass bei einer translatorischen Bewegung des Griffelements (12) in Richtung der sich in Längsrichtung des Flurförderzeugs erstreckenden Koordinatenachse (x) ein Signal zum Bestimmen der Fahrtrichtung des Flurförderzeugs erzeugt wird.

11. Flurförderzeug nach einem der Ansprüche 1 bis 10, **dadurch gekennzeichnet, dass** der Multifunktionshebel Teil einer Bedieneinheit ist und ein erstes Griffelement (12) aufweist, das bewegbar an einem Grundkörper (10) gelagert ist, wobei neben dem Multifunktionshebel ein weiterer Bedienhebel mit einem zweiten Griffelement (14) angeordnet ist, welches in Längsrichtung des Flurförderzeugs bewegbar ist und dem ein Signalgeber zum Bestimmen der Fahrtrichtung des Flurförderzeugs zugeordnet ist.

12. Flurförderzeug nach Anspruch 11, **dadurch gekennzeichnet, dass** das zweite Griffelement (14) ausschließlich in Längsrichtung des Flurförderzeugs bewegbar ist.

13. Flurförderzeug nach Anspruch 11 oder 12, **dadurch gekennzeichnet, dass** das zweite Griffelement (14) unmittelbar neben dem ersten Griffelement (12) angeordnet ist, derart, dass beide Griffelemente (12, 14) mit unveränderter Armhaltung durch eine Bedienperson betätigbar sind.

## Claims

1. Industrial truck with a multifunction lever, wherein the multifunction lever has a handle element (12), which is mounted movably on a basic body (10), and a sensor for detecting the movements of the handle element (12) relative to the basic body (10), **characterized in that** the handle element (12) is movable relative to the basic body (10) in a rotatory manner about at least two coordinate axes and in a translatory manner in the direction of at least one coordinate axis, and **in that** the sensor is designed in such a manner that, upon a translatory movement of the handle element (12) in the direction of the vertical coordinate axis (z), a signal for the vertical movement of a load pickup means (4) is generated.

2. Industrial truck according to Claim 1, **characterized in that** the handle element (12) is movable relative to the basic body (10) in a rotatory manner about three coordinate axes.

3. Industrial truck according to Claim 1 or 2, **characterized in that** the handle element (12) is movable relative to the basic body (10) in a translatory manner in the directions of at least two coordinate axes, preferably in the direction of three coordinate axes.

4. Industrial truck according to one of Claims 1 to 3, **characterized in that** the coordinate axes belong to a right-angled coordinate system.

5. Industrial truck according to one of Claims 1 to 4, **characterized in that** the basic body (10) is part of an armrest (11) of the industrial truck.

6. Industrial truck according to one of Claims 1 to 5, **characterized in that** the sensor is designed in such a manner that, upon a translatoryy movement of the handle element (12) in the direction of the coordinate axis (y) extending in the transverse direction of the industrial truck, a signal for the lateral displacement of a load pickup means (4) is generated.

7. Industrial truck according to one of Claims 1 to 6, **characterized in that** the sensor is designed in such a manner that, upon a rotatory movement of the handle element (12) about the coordinate axis (y) extending in the transverse direction of the industrial truck, a signal for the inclination of a load pickup means (4) is generated.

8. Industrial truck according to one of Claims 1 to 7, **characterized in that** the sensor is designed in such a manner that, upon a rotatory movement of the handle element (12) about the coordinate axis (x) extending in the longitudinal direction of the industrial truck, a signal for the rotation of a load pickup means (4) about an axis oriented substantially in the longitudinal direction of the industrial truck is generated.

9. Industrial truck according to one of Claims 1 to 8, **characterized in that** the sensor is designed in such a manner that, upon a rotatory movement of the handle element (12) about the vertical coordinate axis (z), a signal for the opening or closing of a load-holding device is generated.

10. Industrial truck according to one of Claims 1 to 9, **characterized in that** the sensor is designed in such a manner that, upon a translatory movement of the handle element (12) in the direction of the coordinate axis (x) extending in the longitudinal direction of the industrial truck, a signal for determining the direction of travel of the industrial truck is generated.

11. Industrial truck according to one of Claims 1 to 10, **characterized in that** the multifunction lever is part of an operating unit and has a first handle element (12) which is mounted movably on a basic body (10), a further operating lever being arranged next to the multifunction lever and having a second handle element (14) which is movable in the longitudinal direction of the industrial truck and which is assigned a signal transmitter for determining the direction of travel of the industrial truck.

12. Industrial truck according to Claim 11, **characterized in that** the second handle element (14) is movable exclusively in the longitudinal direction of the industrial truck.

13. Industrial truck according to Claim 11 or 12, **characterized in that** the second handle element (14) is arranged directly next to the first handle element (12) such that both handle elements (12, 14) are actuable by an operator without changing the arm position.

## Revendications

1. Chariot de manutention comprenant un levier multifonction, dans lequel le levier multifonction présente un élément de préhension (12) qui est monté de manière déplaçable sur un corps de base (10), ainsi qu'un capteur pour détecter les mouvements de l'élément de préhension (12) par rapport au corps de base (10), **caractérisé en ce que** l'élément de préhension (12) peut être déplacé en rotation par rapport au corps de base (10) autour d'au moins deux axes de coordonnées et en translation dans la direction d'au moins un axe de coordonnées et **en ce que** le capteur est réalisé de telle sorte que dans le cas d'un déplacement en translation de l'élément de préhension (12) dans la direction de l'axe de coordonnées vertical (z), un signal de mouvement vertical d'un moyen de réception de la charge (4) soit produit.

2. Chariot de manutention selon la revendication 1, **caractérisé en ce que** l'élément de préhension (12) peut être déplacé en rotation par rapport au corps de base (10) autour de trois axes de coordonnées.

3. Chariot de manutention selon la revendication 1 ou 2, **caractérisé en ce que** l'élément de préhension (12) peut être déplacé en translation par rapport au corps de base (10) dans les directions d'au moins deux axes de coordonnées, de préférence dans la direction de trois axes de coordonnées.

4. Chariot de manutention selon l'une quelconque des revendications 1 à 3, **caractérisé en ce que** les axes de coordonnées appartiennent à un système de coordonnées cartésiennes.

5. Chariot de manutention selon l'une quelconque des revendications 1 à 4, **caractérisé en ce que** le corps de base (10) fait partie d'un accoudoir (11) du chariot de manutention.

6. Chariot de manutention selon l'une quelconque des revendications 1 à 5, **caractérisé en ce que** le capteur est réalisé de telle sorte que dans le cas d'un déplacement en translation de l'élément de préhension (12) dans la direction de l'axe de coordonnées (y) s'étendant dans la direction transversale du chariot de manutention, un signal pour le déplacement latéral d'un moyen de réception de la charge (4) soit produit.

7. Chariot de manutention selon l'une quelconque des revendications 1 à 6, **caractérisé en ce que** le capteur est réalisé de telle sorte que dans le cas d'un déplacement en rotation de l'élément de préhension (12) autour de l'axe de coordonnées (4) s'étendant dans la direction transversale du chariot de manutention, un signal pour l'inclinaison d'un moyen de réception de la charge (4) soit produit.

8. Chariot de manutention selon l'une quelconque des revendications 1 à 7, **caractérisé en ce que** le capteur est réalisé de telle sorte que dans le cas d'un déplacement en rotation de l'élément de préhension (12) autour de l'axe de coordonnées (x) s'étendant dans la direction longitudinale du chariot de manutention, un signal pour la rotation d'un moyen de réception de la charge (4) autour d'un axe orienté essentiellement dans la direction longitudinale du chariot de manutention soit produit.

9. Chariot de manutention selon l'une quelconque des revendications 1 à 8, **caractérisé en ce que** le capteur est réalisé de telle sorte que dans le cas d'un déplacement en rotation de l'élément de préhension (12) autour de l'axe de coordonnées vertical (z), un signal pour l'ouverture ou la fermeture d'un dispositif de retenue de la charge soit produit.

10. Chariot de manutention selon l'une quelconque des revendications 1 à 9, **caractérisé en ce que** le capteur est réalisé de telle sorte que dans le cas d'un déplacement en translation de l'élément de préhension (12) dans la direction de l'axe de coordonnées (x) s'étendant dans la direction longitudinale du chariot de manutention, un signal pour déterminer le sens de conduite du chariot de manutention soit produit.

11. Chariot de manutention selon l'une quelconque des revendications 1 à 10, **caractérisé en ce que** le levier multifonction fait partie d'une unité de commande et présente un premier élément de préhension (12) qui est monté de manière déplaçable sur un corps de base (10), un autre levier de commande avec un deuxième élément de préhension (14) étant disposé à côté du levier multifonction, lequel peut être déplacé dans la direction longitudinale du chariot de manutention et est associé à un générateur de signaux pour déterminer le sens de conduite du chariot de manutention.

12. Chariot de manutention selon la revendication 11, **caractérisé en ce que** le deuxième élément de préhension (14) peut être déplacé exclusivement dans la direction longitudinale du chariot de manutention.

13. Chariot de manutention selon la revendication 11 ou 12, **caractérisé en ce que** le deuxième élément de préhension (14) est disposé directement à côté du premier élément de préhension (12), de telle sorte que les deux éléments de préhension (12, 14) puissent être actionnés par un opérateur sans changer la position de son bras.
